# EUROPÄISCHE PATENTSCHRIFT

(11) **EP 0 782 476 B1**
(45) Veröffentlichungstag und Bekanntmachung des Hinweises auf die Patenterteilung: **24.09.2003**
(21) Anmeldenummer: 96922844.4
(22) Anmeldetag: 19.06.1996
(51) Int. Cl.: B03C 3/28, B03C 3/38

(54) **VERFAHREN UND VORRICHTUNG ZUR ABTRENNUNG VON IN EINER GASSTRÖMUNG BEFINDLICHEN FLÜSSIGKEITSTROPFEN**
PROCESS AND DEVICE FOR SEPARATING LIQUID DROPS FROM A GAS STREAM
PROCEDE ET DISPOSITIF POUR SEPARER DES GOUTTES DE LIQUIDE D'UN COURANT GAZEUX

(30) Priorität: 19.06.1995 DE 19522102; 19.06.1995 DE 19522103; 19.06.1995 DE 19522104
(43) Veröffentlichungstag der Anmeldung: 09.07.1997
(73) Patentinhaber: Förster, Malte, E., C., 40589 Düsseldorf (DE)
(72) Erfinder: Förster, Malte, E., C., 40589 Düsseldorf (DE)
(74) Vertreter: Stenger, Watzke & Ring Patentanwälte
(86) Internationale Anmeldenummer: EP9602652
(87) Internationale Veröffentlichungsnummer: WO97000139

(56) Entgegenhaltungen:
- DE-A- 3 936 421
- FR-A- 1 369 951
- US-A- 4 035 164
- US-A- 4 225 323

## Beschreibung

Die Erfindung betrifft ein Verfahren zur Beeinflussung von in einer Gasströmung befindlichen Partikeln. Weiterhin betrifft die Erfindung eine Vorrichtung zur Durchführung des Verfahrens.

Bei einer Reihe von Anwendungsgebieten, in denen strömende Gase eingesetzt werden, ergeben sich Probleme mit in der Gasströmung befindlichen Partikeln, insbesondere Flüssigkeitstropfen. Eine derartige Problematik ergibt sich unter anderem bei Gasturbinen, die mit extrem hohen Eintrittstemperaturen arbeiten. Hier besteht die Gefahr, daß eine Beladung des Gases mit partikulären Bestandteilen auch kleinsten Durchmessers und der Kondensation von gasförmigen Schadstoffen auf Dauer zu Erosion und Korrosion der Schaufelmaterialien führen. Eine Staubabscheidung ist deshalb problematisch, weil bei Temperaturen oberhalb von 700°C Staubpartikel in einen klebrigen Zustand übergehen und eine Abreinigung der Abscheider erschwert bis unmöglich wird. Beim Übergang zu noch höheren Temperaturen wird der Fließpunkt derartiger Partikel überschritten, so daß hier eine Abscheidung von Flüssigkeiten erforderlich wird. Für eine Tropfenabscheidung sind im Grunde alle Arten von Staubabscheidern geeignet, beispielsweise filternde Abscheider, Elektroabscheider und Zyklone. Vorzugsweise werden jedoch für Tropfenabscheidungen Lamellen- und Zentrifugalabscheider eingesetzt. Dabei wird dem Gasstrom eine Richtungsänderung aufgezwungen, denen die Flüssigkeitstropfen nicht folgen und sich somit an einer Wand niederschlagen und aus dem Gasstrom entfernt werden können. Es ist jedoch nicht möglich, kleinste Tropfen auf diese Weise abzuscheiden. Es ist bekannt, daß eine Abscheidung von Flüssigkeitstropfen aus einer Gasphase mit kleiner werdendem Durchmesser, insbesondere bei Unterschreiten von Durchmessern ab 10 µm, erhebliche Schwierigkeiten bereitet. Man hat versucht, durch eine spezielle Gasstrom-Führung ein Zusammentreffen und Koagulieren von Tropfen zu begünstigen, um entsprechend große Tropfen wieder einfacher abscheiden zu können. Hierzu werden vorzugsweise Elektrofilter eingesetzt, die allerdings nicht bei den angegebenen Temperaturbereichen verwendbar sind.

Eine im wesentlichen temperaturunabhängige Vorrichtung zur Abscheidung von Tropfen aus einer Gasphase ist in der DE 87 01 718 U1 beschrieben, wobei in einem Strömungsbereich durch Anlegen elektrischer Spannungen ein Magnetfeld erzeugt wird. Entsprechende magnetische bzw. statische Aufladungen sind auch in der DE 11 37 980 A1 und der DE 31 51 125 A1 beschrieben. Weitere Vorrichtungen respektive Verfahren zur Beeinflussung von Partikeln in einem Fluid durch Erzeugung eines elektrischen Feldes sind u. a. der US 4,342,574, der US 4,398,931, der US 4,255,323 oder der EP 0 501 138 zu entnehmen. Die vorbeschriebenen Verfahren und Vorrichtungen sind jedoch nicht für den Höchsttemperaturbereich sowie für jede Art von Partikeln bzw. Tropfen geeignet. Zudem sind einige der vorbekannten Verfahren nicht geeignet, Partikel oder Tropfen mit Durchmessern kleiner 10 µm zu beeinflussen.

Dies gilt auch für eine Vorrichtung gemäß DE 15 21 696 A1, in welcher vorgeschlagen ist, durch Verbinden von Teilen eines Strömungsquerschnittes mit einer Stromquelle ein elektrisches Feld aufzubauen. Hier werden in der Gasphase befindliche Teilchen daran gehindert, schädigend auf Metallflächen oder Halbleiterflächen aufzutreffen, indem die Teilchen mittels des elektrischen Feldes auf einen kristallinen Stoff gelenkt werden, so daß sie stark gebremst und ggf. einer elektrochemischen Reaktion unterzogen werden. Dieses Verfahren ist im Grundsatz auch nicht für beliebig kleine Tropfen anwendbar, auch nicht bei beliebig hohen Temperaturen, da die Stromzuführungen berücksichtigt werden müssen, und ist darüber hinaus, wie auch alle anderen genannten Verfahren, wegen des zusätzlichen Strombedarfs sehr energieaufwendig.

Ausgehend von diesem Stand der Technik liegt der vorliegenden Erfindung die Aufgabe zugrunde, ein Verfahren zur Beeinflussung von in einer Gasströmung befindlichen Partikeln bereitzustellen, das einfach und wirtschaftlich herstell- bzw. durchführbar, in extrem hohen Temperaturbereichen einsetzbar und zudem zur Beeinflussen von Partikeln, insbesondere Flüssigkeitstropfen, kleiner 10 µm verwendbar ist. Weiterhin soll mit der Erfindung eine Vorrichtung zur Durchführung des Verfahrens angegeben werden.

Verfahrensseitig wird zur technischen **Lösung** dieser Aufgabe ein Verfahren zur Abtrennung von in einer Gasströmung befindlichen Partikeln, insbesondere Flüssigkeitstropfen, mittels Elektroabscheider durch elektrische Felder vorgeschlagen, wobei in einem Strömungsabschnitt wenigstens eine Oberfläche aufgrund hoher Temperaturen elektrische Ladungen erzeugenden Materials eingebracht und die Gasströmung mit einer Temperatur von > 700°C an der Oberfläche vorbeigeleitet wird.

Die Erfindung nutzt den Effekt, daß bei einigen Materialien infolge des Einsatzes im Hochtemperaturbereich eine erhöhte Elektronenbeweglichkeit auftritt, so daß sich eine elektrische Ladung einstellt. Wird wenigstens eine Oberfläche aus einem derartigen Material in einen Strömungsabschnitt eingebracht, so daß das Gas diese Oberfläche überstreicht, so kann, sofern die Ladung der Oberfläche zu den Schadstoffladungen gegensätzlich ist, der Schadstoff extrahiert werden.

Partikeln, insbesondere Flüssigkeitstropfen, im Sinne der vorliegenden Erfindung sind das bevorzugte Anwendungsgebiet. Die Erfindung bezieht und eignet sich für jede Art von Partikeln, selbst wenn diese sich in Abhängigkeit von der Temperatur in anderen Aggregat- oder Zwischenzuständen befinden.

In besonders vorteilhafter Weise werden in einem Strömungsabschnitt zum Aufbau eines elektrischen Feldes wenigstens zwei zueinander weisende Oberflächen aufgrund hoher Temperatur jeweils unterschiedliche elektrische Ladungen erzeugender Materialien eingebracht. Das elektrische Feld kann zur Beeinflussung der Partikel verwendet werden, beispielsweise um Tropfen eine bestimmte Richtung zu geben, diese auf eine bestimmte Oberfläche zu leiten und abzutrennen oder dergleichen.

In vorteilhafter Weise ist die wenigstens eine Oberfläche eine Keramik. Die bei hohen Temperaturen zum Einsatz kommenden Werkstoffe sind meist keramische Materialien. Diese werden entweder in hochreiner Form oder als Mischungen eingesetzt. Dabei sind die Hauptbestandteile meist Siliciumoxid und Aluminiumoxid. Besondere Feuerfesteigenschaften werden durch Beimischung weiterer Oxide erreicht. Spezielle Eigenschaften hinsichtlich der Temperaturwechselbeständigkeit und der chemischen Resistenz werden durch spezielle Bearbeitungsprozesse, beispielsweise Sintern oder isostatisches Pressen, erzeugt.

Im allgemeinen sind keramische Materialien als elektrische Isolatoren einzuordnen, wobei die Leitfähigkeit sowohl von der Zusammensetzung als auch von der Temperatur abhängig ist. Gute Isolatoreigenschaften kann man jedoch nicht bei allen Keramiken in jedem Temperaturbereich antreffen. So haben sich beispielsweise zirkonoxidhaltige Keramiken ab einer Temperatur über 600°C als gegenüber guten Isolatoren eine stark abweichende Änderung in der Leitfähigkeit aufweisende Materialien erwiesen, die bei steigender Temperatur rapide in einen Bereich von Leitern mit einem Widerstand im Kiloohmbereich gelangen. Dieser Effekt ist besonders ausgeprägt bei schmelzgegossenen Keramiken und beruht offensichtlich auf einer durch die besondere Struktur des Materials gegebenen erleichterten Elektronenbeweglichkeit. Die Verwendungen von Oxiden aus der Reihe der Nebengruppenelemente, beispielsweise Zirkonoxid und dergleichen sind somit zu bevorzugen.

Zum Aufbau eines Feldes zwischen wenigstens zwei Oberflächen der genannten Art wird der als Thermoemission bezeichnete Effekt genutzt.

Mit dem erfindungsgemäßen Verfahren können in einem Gasstrom enthaltene Partikel abgelenkt, gesammelt, neutralisiert oder sonstwie beeinflußt werden. Verfahrensgemäß können die Oberflächen auf einer Wandung eines Strömungsabschnittes, auf einem Zusatzelement oder auf einem im Strömungsbereich ohnehin anzuordnenden Bauteil ausgebildet sein.

Das erfindungsgemäße Verfahren nutzt besondere Materialeigenschaften bei entsprechenden Temperatur- und Strömungsbedingungen, um in einem Gasstrom befindliche Partikel kleinster Durchmesser abzulenken, zu sammeln oder sonstwie zu beeinflussen, wobei die erfindungsgemäßen Maßnahmen wirtschaftlich und einfach realisierbar sind.

Vorrichtungsseitig wird mit der Erfindung ein Elektroabscheider vorgeschlagen, der in einen Strömungsabschnitt einsetzbar oder ausbildbar ist und zumindest eine das elektrische Feld erzeugende Oberfläche aus einem bei hohen Temperaturen elektrische Ladungen erzeugenden Material besteht. Dieser Elektroabscheider weist erfindungsgemäß wenigstens eine Keramikoberfläche auf, welche Bestandteile von Zirkonoxid enthält. Der Elektroabscheider kann ein zusätzliches Bauteil sein, eine auf einem im Strömungsbereich vorhandenen Bauteil ausgebildete Oberfläche oder ein massiv ausgebildetes Funktionselement darstellen, im Bereich einer Wandung eines Strömungsabschnittes ausgebildet sein und dergleichen.

Eine besondere Ausgestaltung der Erfindung sieht vor, daß zueinander parallel angeordnete Platten einen entsprechenden Elektroabscheider ausbilden. Dabei wird vorgeschlagen, daß eine Vielzahl von Platten durchströmbare Gassen bilden. Die Gassenbreite ist dabei so gewählt, daß unter Berücksichtigung der Gasgeschwindigkeit die Wahrscheinlichkeit für einen Gas-/Oberflächenkontakt maximiert ist. Anstelle der Platten können auch andere Formelemente entsprechende durchströmbare Gassen bilden. Die Gassenbreite steht in Beziehung zur Geschwindigkeit des Gases und der elektrischen Felder. Je höher die Geschwindigkeit und je enger die Gassen um so geringer kann das elektrische Feld sein. Umgekehrt kann eine geringe Geschwindigkeit bei elektrisch geladenen Partikeln ebenfalls eine gute Abscheidung bei der Durchströmung von Gasen zwischen Formelementen erbringen.

Mit der Erfindung wird ein einfach aufgebauter Elektroabscheider zur Abtrennung von in einer Gasströmung befindlichen Flüssigkeitstropfen auch kleinster Durchmesser bereitgestellt, die durch einfaches Ausbilden von Oberflächen mit Materialien mit entsprechenden Eigenschaften wirtschaftlich realisierbar ist. In Kombination mit strömungstechnischen Effekten lassen sich sehr hohe Wirkungsgrade erzielen. Die Realisierung als Gesamtbauteil, beispielsweise in Form von Turbinenschaufeln oder dgl., oder als darauf ausgebildete Oberfläche läßt die Gesamtströmungseinheit effektiv und wirtschaftlich werden.

Neben den genannten Werkstoffen können andere Keramiken oder keramikähnliche Werkstoffe eingesetzt werden, beispielsweise nicht-oxydische Keramiken wie Carbide, Silicide, Nitride oder ähnliches. Darüber hinaus liegt es im Rahmen der Erfindung, den genannten Effekt der ladungserzeugenden Oberfläche aufgrund hoher Temperatur zu verstärken durch das zusätzliche Anlegen von Strom.

Weitere Vorteile und Merkmale der Erfindung ergeben sich aus der folgenden Beschreibung anhand der Figuren. Dabei zeigen:
- Figur 1: eine schematische perspektivische Ansicht eines Ausführungsbeispiels für einen Abscheider.

In Figur 1 ist schematisch ein Plattenpaket gezeigt, welches aus einer Vielzahl paralleler Platten besteht, die zwischen sich Gassen freilassen. die Abstände sind einstellbar, wozu Einstellbolzen und -Scheiben verwendet werden können. Diese Befestigungsbereiche können außerhalb des durchströmten Bereiches liegen oder gegenüber diesem strömungsgünstig verkleidet sein.

Die Platten 2, 3 können aus Materialien hergestellt sein, die unterschiedliche Ladungen bei der Durchströmung mit sehr heißen Gasen hervorbringen, so daß sich ein elektrisches Feld aufbauen läßt. Dieses kann in beschriebener Weise die Abscheidung von Partikeln, insbesondere Flüssigkeitstropfen erheblich fördern. Der Abscheider 1 weist die Platten 2, 3 auf, die in einem Gehäuse 4 mittels Einstellbolzen 5, 6 zur Bildung entsprechend enger Gassen einstellbar sind. Im gezeigten Ausführungsbeispiel erfolgt die Durchströmung in Richtung des Pfeils 7.

Die Platten können auch in Durchströmungsquerschnitte eingehängt, in Nuten eingesetzt oder sonstwie befestigt werden. Die Platten können emittierend als leitende/isolierende Platten oder mit umgekehrter Polarität eingesetzt werden.

### Bezugszeichenliste:

- 1: Abscheider
- 2: Platten
- 3: Platte
- 4: Gehäuse
- 5: Einstellbolzen
- 6: Einstellbolzen
- 7: Durchströmungsrichtung

## Patentansprüche

1. Verfahren zur Abtrennung von in einer Gasströmung befindlichen Partikeln, insbesondere Flüssigkeitstropfen, mittels Elektroabscheider durch elektrische Felder, wobei in einem Strömungsabschnitt wenigstens eine Oberfläche aufgrund hoher Temperaturen elektrische Ladungen erzeugenden Materials eingebracht und die Gasströmung mit einer Temperatur von ≥ 700°C an der Oberfläche vorbeigeleitet wird.

2. Verfahren nach Anspruch 1, wobei in einem Strömungsabschnitt zum Aufbau eines elektrischen Feldes wenigstens zwei zueinander weisende Oberflächen aufgrund hoher Temperatur jeweils unterschiedliche elektrische Ladungen erzeugender Materialien eingebracht werden.

3. Verfahren nach einem der vorhergehenden Ansprüche, **dadurch gekennzeichnet, daß** die Oberflächen aus keramischen Materialien gebildet werden.

4. Verfahren nach Anspruch 3, **dadurch gekennzeichnet, daß** in die keramischen Materialien Oxide aus der Reihe der Nebengruppenelemente eingebracht werden.

5. Verfahren nach Anspruch 3, **dadurch gekennzeichnet, daß** Silizium-Carbid eingebracht wird.

6. Verfahren nach Anspruch 4, **dadurch gekennzeichnet, daß** Zirkonoxid eingebracht wird.

7. Verfahren nach einem der vorhergehenden Ansprüche, **dadurch gekennzeichnet, daß** die Partikel abgelenkt werden.

8. Verfahren nach einem der vorhergehenden Ansprüche, **dadurch gekennzeichnet, daß** die Partikel auf wenigstens einer Oberfläche gesammelt werden.

9. Verfahren nach einem der vorhergehenden Ansprüche, **dadurch gekennzeichnet, daß** die Oberfläche auf wenigstens einer Wandung eines Strömungsabschnittes ausgebildet wird.

10. Verfahren nach einem der vorhergehenden Ansprüche, **dadurch gekennzeichnet, daß** die Oberfläche auf wenigstens einem mit der Gasströmung zusammenwirkenden Bauteil ausgebildet wird.

11. Elektroabscheider zur Ausführung des Verfahrens nach Anspruch 1, wobei zumindest eine das elektrische Feld erzeugende Oberfläche aus einem bei hohen Temperaturen elektrische Ladungen erzeugenden Material besteht.

12. Elektroabscheider nach Anspruch 11, **dadurch gekennzeichnet, daß** die Oberfläche keramische Materialien aufweist.

13. Elektroabscheider nach einem der Ansprüche 11 oder 12, **dadurch gekennzeichnet, daß** dieser eine auf einem mit der Gasströmung zusammenwirkenden Bauteil ausgebildete Oberfläche ist.

14. Elektroabscheider nach einem der Ansprüche 11 bis 13, **dadurch gekennzeichnet, daß** dieser ein mit der Gasströmung zusammenwirkendes Bauteil ist.

15. Elektroabscheider nach einem der Ansprüche 11 bis 14, **dadurch gekennzeichnet, daß** dieser eine auf einer Wandung eines Strömungsabschnittes ausgebildete Oberfläche ist.

16. Elektroabscheider nach einem der Ansprüche 11 bis 15, **dadurch gekennzeichnet, daß** dieser in den Strömungsweg des Gases einbringbare, vom Gas durchströmbare, Gassen bildende Formelemente aufweist.

17. Elektroabscheider nach Anspruch 16, **dadurch gekennzeichnet, daß** die Gassenbreite so gewählt wird, daß unter Berücksichtigung der Gasgeschwindigkeit die Wahrscheinlichkeit für einen Gas/Oberflächenkontakt maximiert wird.

18. Elektroabscheider nach einem der Ansprüche 11 bis 17, **dadurch gekennzeichnet, daß** dieser einen Plattenstapel umfaßt.

## Claims

1. Process for separating particles, in particular liquid drops, contained in a gas stream by means of electrical precipitators through electric fields, wherein at least one surface of a material producing electric charges on account of high temperatures is introduced in a flow section and the gas stream is routed past the surface at a temperature of> 700°C.

2. Process according to Claim 1, wherein at least two surfaces, which point towards one another, of materials producing different electric charges in each case on account of a high temperature are introduced in a flow section in order to build up an electric field.

3. Process according to either of the preceding Claims, **characterised in that** the surfaces are formed from ceramic materials.

4. Process according to Claim 3, **characterised in that** oxides from the subgroup element series are introduced into the ceramic materials.

5. Process according to Claim 3, **characterised in that** silicon carbide is introduced.

6. Process according to Claim 4, **characterised in that** zirconium oxide is introduced.

7. Process according to any one of the preceding Claims, **characterised in that** the particles are deflected.

8. Process according to any one of the preceding Claims, **characterised in that** the particles are collected on at least one surface.

9. Process according to any one of the preceding Claims, **characterised in that** the surface is formed on at least one wall of a flow section.

10. Process according to any one of the preceding Claims, **characterised in that** the surface is formed on at least one component which co-operates with the gas stream.

11. Electrical precipitator for carrying out the process according to Claim 1, wherein at least one surface which produces the electric field consists of a material which produces electric charges at high temperatures.

12. Electrical precipitator according to Claim 11, **characterised in that** the surface comprises ceramic materials.

13. Electrical precipitator according to either of Claims 11 and 12, **characterised in that** this is a surface which is formed on a component which co-operates with the gas stream.

14. Electrical precipitator according to any one of Claims 11 to 13, **characterised in that** this is a component which co-operates with the gas stream.

15. Electrical precipitator according to any one of Claims 11 to 14, **characterised in that** this is a surface which is formed on a wall of a flow section.

16. Electrical precipitator according to any one of Claims 11 to 15, **characterised in that** this comprises moulded elements which can be introduced into the flow path of the gas, through which the gas can flow and which form channels.

17. Electrical precipitator according to Claim 16, **characterised in that** the channel width is selected so as to maximise the probability of gas/surface contact, taking account of the gas speed.

18. Electrical precipitator according to any one of Claims 11 to 17, **characterised in that** this comprises a plate stack.

## Revendications

1. Procédé de séparation de particules qui se trouvent dans un courant de gaz, en particulier de gouttes de liquide, au moyen d'un séparateur électrostatique par des champs électriques, dans equel une surface au moins de matériau engendrant des charges électriques par suite de hautes températures est introduite dans une section de l'écoulement et dans lequel le courant gazeux à une température > 700 'C est conduit le long de la surface.

2. Procédé selon la revendication 1, dans lequel au moins deux surfaces orientées l'une vers l'autre en matériaux engendrant respectivement différentes charges électriques par suite de hautes températures sont introduites dans une section de l'écoulement pour l'établissement d'un champ électrique.

3. Procédé selon l'une quelconque des revendications précédentes, **caractérisé en ce que** les surfaces sont formées de matériaux céramiques.

4. Procédé selon la revendication 3, **caractérisé en ce que** des oxydes de la série des éléments de transition sont introduits dans les matiriaux céramiques.

5. Procédé selon la revendication 3, **caractérisé en ce que** du carbure de silicium est introduit.

6. Procédé selon la revendication 4, **caractérisé en ce que** de l'oxyde de zirconium est introduit.

7. Procédé selon l'une quelconque des revendications précédentes, **caractérisé en ce que** les particules sont déviées.

8. Procédé selon l'une quelconque des revendications précédentes, **caractérisé en ce que** les particules sont rassemblées sur au moins une surface.

9. Procédé selon l'une quelconque des revendications précédentes, **caractérisé en ce que** la surface est formée sur au moins une paroi d'une section d'écoulement.

10. Procédé selon l'une quelconque des revendications précédentes, **caractérisé en ce que** la surface est formée sur au moins un composant agissant sur le courant de gaz.

11. Séparateur électrostatique pour la mise en oeuvre du procédé selon la revendication 1, dans lequel au moins une surface qui engendre le champ électrique consiste en un matériau qui engendre des charges électriques aux hautes températures.

12. Séparateur électrostatique selon la revendication 11, **caractérisé en ce que** la surface comporte des matériaux céramiques.

13. Séparateur électrostatique l'une quelconque des revendications 11 ou 12, **caractérisé en ce que** ce dernier est une surface configurée sur un composant agissant sur le courant de gaz.

14. Séparateur électrostatique selon l'une quelconque des revendications 11 à 13, **caractérisé en ce que** ce dernier est un composant agissant sur le courant de gaz.

15. Séparateur électrostatique selon l'une quelconque des revendications 11 à 14, **caractérisé en ce que** ce dernier est une surface configurée sur une paroi d'une section d'écoulement,

16. Séparateur électrostatique selon l'une quelconque des revendications 11 à 15, **caractérisé en ce que** ce dernier comporte des éléments moulés pouvant être introduits dans le trajet d'écoulement de gaz, pouvant être traversés par le gaz et formant des voies.

17. Séparateur électrostatique selon la revendication 16, **caractérisé en ce que** la largeur des voies est choisie de telle sorte que, compte tenu de la vitesse du gaz, la probabilité d'un contact gaz / surface est maximisée.

18. Séparateur électrostatique selon l'une quelconque des revendications 11 à 17, **caractérisé en ce que** ce dernier comprend une pile de plaques.
